# EUROPÄISCHE PATENTSCHRIFT

(11) **EP 0 327 724 B1**
(45) Veröffentlichungstag und Bekanntmachung des Hinweises auf die Patenterteilung: **29.04.1992**
(21) Anmeldenummer: 88121657.6
(22) Anmeldetag: 24.12.1988
(51) Int. Cl.: B66F 9/07, B65G 1/04

(54) **Regalförderzeug und Hochregalanlage hierfür**
Shelf-loading device and high rise shelf installation therefor
Transélévateur et rayonnages hauts correspondants

(30) Priorität: 06.02.1988 DE 3803626
(43) Veröffentlichungstag der Anmeldung: 16.08.1989
(73) Patentinhaber: Dambach - Industrieanlagen GmbH, D-76571 Gaggenau (DE)
(72) Erfinder: Killinger, Erich, Dr. Ing., D-7560 Gaggenau (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- CH-A- 444 037
- DE-A- 2 015 881
- DE-A- 2 344 861
- DE-A- 2 348 793
- DE-A- 3 247 158
- DE-U- 8 711 701
- FR-A- 1 549 651
- US-A- 3 672 307
- US-A- 4 436 183

## Beschreibung

Die Erfindung betrifft ein Regalförderzeug für Hochregallager, bestehend aus einem Chassis mit mindestens zwei hintereinander angeordneten Laufrädern, von denen wenigstens eines angetrieben ist, einer unteren Führung für die Fahrbewegungen in den Regalgängen, einem eine Lastaufnahme führenden hast, dem im Regalgang eine obere Führung zugeordnet ist, und senkrecht zu den Laufrädern angeordneten, quer zur Längsachse des Chassis ausfahrbaren und dieses anhebenden Stützrädern, wobei das Regalförderzeug beim Einfahren in den Quergang von den Führungen im Regalgang freikommt und mittels der Stützräder quer zu seiner Längsachse auf dem Boden des Quergangs verfahrbar ist.

Hochregalanlagen werden entweder von Regalstaplern oder von Regalförderzeugen bedient. Bei Regalstaplern (DE-C-25 08 696, DE-B-12 71 030) handelt es sich um frei verfahrbare Geräte, die infolgedessen eine große Mobilität besitzen und über den Quergang mehrere Regalgänge wahlweise bedienen können. Sie haben jedoch den Nachteil, daß aufgrund ihrer Konstruktion, insbesondere des freistehenden Mastes, die Hubhöhe und Tragfähigkeit begrenzt sind, um eine ausreichende Fahrstabilität und Kippsicherheit zu gewährleisten.

Regalförderzeuge (EP-A-213 289) hingegen haben den Vorteil, daß sie aufgrund ihrer Führung im Bereich des Chassis und am oberen Ende des Mastes höher bauen können und somit auch höhere Regalanlagen bedient werden können. Aufgrund der oberen und unteren Führung erfordern die Regalförderzeuge jedoch einen höheren Aufwand für den Gangwechsel. Es wird deshalb häufig für jeden Regalgang ein Regalförderzeug vorgesehen, auch wenn die Umschlagleistung dies nicht erfordert. Bei hoher Umschlagleistung ist zur Reduzierung der Fahrbewegungen des Regalförderzeugs ein gesonderter Transportwagen vorgesehen, der sowohl im Regalgang als auch in der Vorzone verfahrbar ist und als eine Art Zubringer arbeitet. Er weist zu diesem Zweck senkrecht zueinander angeordnete Räder auf, die wahlweise ein- und ausfahrbar sind und entweder auf den Schienen im Regalgang oder auf Schienen im Quergang laufen. Bei üblichen Hochregalanlagen mit bis zu mittlerer Umschlagleistung lohnt sich dieser Bauaufwand nicht.

Um das Regalförderzeug selbst von Regalgang zu Regalgang umsetzen zu können, sind kurvenfahrende Regalförderzeuge bekannt (DE-C-34 25 682, DE-A-34 46 310), die mit lenkbaren Lauf- bzw. Antriebsrädern ausgestattet sind. Diese Geräte setzen voraus, daß die unteren und die oberen Führungen auch im Quergang vorhanden und über Kurvenstücke mit den Führungen im Regalgang verbunden sind. Ferner müssen entsprechende Weichenkonstruktionen vorgesehen sein. Im übrigen sind Bodenführungen in der Vorzone der Regalanlage höchst unerwünscht, weil sie den Verkehr mit anderen Geräten in dieser Vorzone praktisch unmöglich machen.

Es ist deshalb weiterhin schon vorgeschlagen worden, das Regalförderzeug mit schwenkbaren Laufrädern auszubilden (DE-A-23 48 793). Nach dem Ausfahren aus dem Regalgang wird das Chassis des Regalförderzeugs mittels mehrerer Hubvorrichtungen angehoben, so daß die Laufräder vom Erdboden freikommen. Anschließend werden die Laufräder um 90° geschwenkt und das Chassis wieder abgesenkt, so daß nunmehr das Regalförderzeug im Quergang verfahrbar ist. Aufgrund der Anordnung einer Vielzahl von Hubvorrichtungen sowie der entsprechend zugeordneten Steuerungen und aufgrund des für jedes Laufrad notwendigen Schwenkmechanismus ist ein derartiges Regalförderzeug konstruktiv sehr aufwendig.

Bei dem gattungsbildenden eingangs genannten Regalförderzeug (DE-U-66 10 734) sind zusätzlich zu den Laufrädern für die Fahrt im Regalgang drei absenkbare Stützräder für die Fahrt im Quergang vorgesehen. Die Achsen der Stützräder sind senkrecht zu denen der Laufräder angeordnet und eines der Stützräder weist einen Fahrantrieb auf. Das Regalförderzeug wird für den Gangwechsel in die Vorzone gefahren. Dort werden die vorher wirkungslosen Stützräder abgesenkt und dabei das Chassis soweit angehoben, daß sämtliche Laufräder vom Boden freikommen. Ferner ist in der Vorzone - ähnlich wie im Regalgang - eine obere Führung für den Mast angeordnet. Das Regalförderzeug wird dann ausschließlich mittels der Stützräder im Quergang verfahren und dabei am Mast geführt. Die hiermit geschaffene Möglichkeit des Gangwechsels erfordert eine insgesamt relativ aufwendige Fahrwerks- und Antriebskonstruktion.

Der Erfindung liegt die Aufgang zugrunde, ein Regalförderzeug zu schaffen, das bei geringem konstruktivem Aufwand in einfacher Weise einen Gangwechsel ermöglicht.

Ausgehend von dem gattungsgemäßen Regalförderzeug (DE-U-66 10 734) wird diese Aufgabe dadurch gelöst, daß die angetriebenen Laufräder aus der Fahrstellung im Regalgang um eine senkrechte Achse um etwa 90 Grad in eine Fahrstellung im Quergang schwenkbar sind, und daß zwei Stützräder vorgesehen sind, die zusammen mit den angetriebenen Laufrädern das Regalförderzeug beim Fahren im Quergang abstützen, während die nicht angetriebenen Laufräder vom Boden des Quergangs abgehoben sind.

Mit der erfindungsgemäßen Ausbildung wird für ein Regalförderzeug ein 4-Wege-Prinzip mit einfachsten konstruktiven Mitteln verwirklicht. Das Regalförderzeug ist in senkrecht zueinander verlaufenden Richtungen in den Regalgängen einerseits und im Quergang andererseits verfahrbar. Im Regalgang wird es von den Laufrädern, von denen wenigstens eines angetrieben ist, verfahren. Nach dem Einfahren in den Quergang wird nur das angetriebene Laufrad um 90 Grad gedreht und werden die beiden Stützräder ausgefahren. Mit dem Wirksamwerden der Stützräder werden die nicht angetriebenen Laufräder vom Boden freigesetzt, so daß das Regalförderzeug im Quergang auf den angetriebenen Laufrädern und den Stützrädern läuft. Der Antrieb des Regalförderzeugs im Regalgang und im Quergang erfolgt über die gleichen Laufräder, so daß gegenüber dem bekannten Gerät ein Stützrad mit Hubeinrichtung und ein Antrieb entfallen. Das 4-Wege-Prinzip mit vier definierten Fahrtrichtungen des Regalförderzeugs gibt die Möglichkeit, dessen Fahrbewegungen mit relativ einfachen Mitteln zu automatisieren und ggfls. zusammen mit den Vorgängen der Regalbedienung rechnergesteuert ablaufen zu lassen. Damit läßt sich eine Hochregalanlage nicht nur mit einem Minimum an Personal betreiben, sondern es lassen sich auch die Stillstandzeiten des Regalförderzeugs minimieren, also eine höchstmögliche Auslastung erzielen, was insgesamt zu einer Reduzierung des Investitionsaufwandes führt.

Vorteilhafterweise sind die nur im Quergang wirksamen Stützräder an Hubstützen angeordnet, denen ein Stellantrieb zum Ausheben des Chassis und der nicht angetriebenen Laufräder zugeordnet ist. Die im Regalgang unwirksamen Stützräder werden nach dem Einfahren in den Quergang mittels der Hubstützen ausgefahren, wobei sie das Chassis anheben und die nicht angetriebenen Laufräder vom Boden frei setzen.

Eine größtmögliche Kippsicherheit ergibt sich dann, wenn die Stützräder auf eine Breite ausfahrbar sind, die größer ist als die Breite des Regalgangs.

In einer weiteren vorteilhaften Ausführung kann vorgesehen sein, daß wenigstens eines der ausfahrbaren Stützräder angetrieben ist. Diese Ausbildung empfiehlt sich insbesondere dann, wenn das angetriebene Laufrad bzw. die angetriebenen Laufräder an einem Ende des Regalförderzeugs angeordnet sind. In diesem Fall werden die Stützräder am anderen Ende des Chassis angeordnet, so daß eine ausreichende Richtungsstabilität beim Fahren im Quergang gewährleistet und eine Führung im Quergang entbehrlich ist. Dabei kann ferner vorgesehen sein, daß die Stützräder um eine senkrechte Achse schwenkbar und wenigstens eines von ihnen lenkbar ist. Stattdessen oder zusätzlich hierzu ist es möglich, daß wenigstens eines der Laufräder lenkbar ist.

Ein weiteres Ausführungsbeispiel der Erfindung Zeichnet sich dadurch aus, daß zu beiden Seiten der Längsachse des Regalförderzeugs einander paarweise zugeordnete Laufräder angeordnet sind und daß die Achsen jedes Laufradpaars gegenüber einer fluchtenden Lage quer zur Regalgangrichtung versetzt sind.

Der Versatz der beiden angetriebenen Laufräder hat den Vorteil, daß beim Überfahren von Bodenunebenheiten, versenkten Führungsschienen od.dgl. Stöße besser aufgefangen werden können, was bei der hohen Bauweise der Regalförderzeuge von wesentlicher Bedeutung ist. Da beide angetriebenen Laufräder in die Fahrstellung im Quergang schwenkbar sind, wirkt sich der im Regalgang in Fahrtrichtung vorhandene Versatz im Quergang als seitlicher Versatz aus, der auch beim Verfahren im Quergang den Vorteil hat, daß Fahrbahnstöße nicht oder mit nur geringer Wirkung das Regalförderzeug beeinflussen.

Zur Vermeidung zusätzlicher Belastungen an den oberen Führungen, die aus einer Schrägstellung des Gerätes aufgrund von Bodenunebenheiten resultieren, kann mindestens ein Laufrad pendelnd gelagert sein. Diese Pendel-Ausgleichsbewegung ist bei Bedarf, z.B. für die für Fahrbewegungen im Quergang blockierbar.

In weiterhin vorteilhafter Ausgestaltung ist vorgesehen, daß an wenigstens zwei etwa in einer Horizontalebene liegenden Ecken über den Umriß des Regalförderzeugs in dieser Ebene vorragende, an senkrechten Achsen gelagerte Leitrollen angeordnet sind.

Mit den vorgenannten Leitrollen kann die Seitenführung des Regalförderzeugs im Regalgang erfolgen. Durch entsprechende Anbringung dieser Leitrollen können sie auch zur Führung im Quergang herangezogen, zumindest aber als Anfahrschutz genutzt werden.

Statt der Leitrollen kann als untere Führung für die Fahrbewegungen in den Regalgängen und/oder im Quergang auch eine berührungslose Führung, z.B. eine Induktivführung vorgesehen sein.

Nachstehend ist die Erfindung an Hand einiger in der Zeichnung wiedergegebener Ausführungsbeispiele beschrieben. In der Zeichnung zeigen:
- Figur 1: Eine Seitenansicht eines Regalförderzeugs;
- Figur 2: eine Stirnansicht zu der Darstellung gem. Fig.1;
- Figur 3: eine Draufsicht auf das Regalförderzeug mit einem Ausschnitt einer Hochregalanlage;
- Figur 4: eine der Fig.3 entsprechende Ansicht, bei der sich das Regalförderzeug in einer anderen Fahrstellung befindet und
- Figur 5: eine Seitenansicht des Regalförderzeugs mit einer Ausführungsform der Hochregalanlage in Teilansicht.

Das in den Figuren 1 bis 4 gezeigte Regalförderzeug weist ein Chassis 1 auf, auf dem ein Mast 2 mit einer senkrechten Führung 3 aufgebaut ist. An der Führung 3 ist eine Lastaufnahme 4 zum Bedienen der Hochregalanlage geführt. Die Lastaufnahme 4 ist mittels eines am Mast 2 befestigten Windenmotors 5, dessen Windenseil 6 über Umlenkrollen 7 am Kopf des Mastes läuft, heb- und senkbar.

In der gezeigten Ausführung ist der Mast an seinem Kopf an einer ortsfesten Schiene 8 geführt. Er weist zu diesem Zweck zwei beiderseits der Schiene angeordnete Führungsrollen 9 (Fig. 2) auf, die den Mast beim Verfahren in den Regalgängen führen. Die Stromversorgung des Regalförderzeugs erfolgt über die in Fig.2 erkennbare Schleifleitung.

In der gezeigten Ausführung sind am Chassis 1 vier Laufräder 10,11 jeweils paarweise angeordnet, von denen die hinteren Laufräder 11 angetrieben sind, beispielsweise mittels Radnabenmotoren. Auf diesen Laufrädern 10,11 läuft das Regalförderzeug in den Regalgängen. Weiterhin sind zur exakten Führung des Regalförderzeugs zu beiden Seiten der Längsachse und im Bereich des äußeren Umrisses des Chassis Führungsrollen 12 angeordnet, die um senkrechte Achsen drehbar sind und mit entsprechenden Seitenschienen 13 (Fig. 2) in den Regalgängen zusammenwirken.

Am Chassis 1 sind ferner an beiden Längsseiten Stützräder 14 angebracht, die an einer Hubstütze 15 gelagert sind und mittels eines Stellantriebs 16 ein- und ausfahrbar und dabei gleichzeitig heb- und senkbar sind. Die Stützräder 14 sind an horizontalen Achsen, die senkrecht zu den Achsen der Laufräder 10, 11 verlaufen, gelagert.

In Figur 3 ist das Regalförderzeug in einer Übernahmeposition gezeigt, in der es sich mit dem seinen Mast 2 einschließenden Teil noch im Regalgang 17 eines Regallagers 19, mit seiner Lastaufnahme 4 hingegen bereits im Quergang befindet, um dort Gut 20 zu übernehmen oder abzugeben. Es ist ferner erkennbar, daß die Führungsrollen 12 an dem im Regalgang 17 befindlichen Ende den seitlichen Führungsschienen 13 anliegen, während die Führungsrollen 12 am anderen Ende frei sind. Beim Einfahren in den Regalgang 17 werden diese Führungsrollen 12 über Einlaufschrägen 21 an die Schienen 13 herangeführt.

Die angetriebenen Räder 11, die sich in diesem Fall im Quergang 18 befinden, sind um eine senkrechte Achse 22 (Fig.1) um einen Winkel von etwa 90 Grad drehbar. Ferner sind die Lagerachsen 23 der angetriebenen Laufräder 11, wie Fig.3 zeigt, etwas außer der Flucht versetzt.

Zum Umsetzen des Regalförderzeugs in einen anderen Regalgang oder zum Anfahren eines Zwischenlagers am Ende des Quergangs 18 wird das Regalförderzeug in die in Fig.4 gezeigte Position in den Quergang 18 verfahren. Die angetriebenen Laufräder 11 werden in die gestrichelt wiedergegebene Position um 90 Grad gedreht und sind auch in dieser Position wieder geringfügig gegeneinander versetzt. Ferner werden die Stützräder in die in Fig.4 erkennbare Position ausgefahren, so daß sie Bodenkontakt erhalten. Durch weiteres Absenken der Stützräder 14 wird das Chassis 1 angehoben, so daß die nicht angetriebenen Laufräder 10 den Bodenkontakt verlieren und das Regalförderzeug im Quergang 18 auf den angetriebenen Laufrädern 11 und den Stützrädern 14 senkrecht zu den Regalgängen 14 verfahren werden kann.

Um auch im Quergang eine Seitenführung, zumindest aber einen Anfahrschutz zu bilden, können die Führungsrollen an den Ecken des Chassis 1 angeordnet sein, wie dies gestrichelt in Fig.4 angedeutet ist.

Figur 5 zeigt einen Ausschnitt aus einem Regallager 19 im Bereich des Quergangs 18. Die ersten Plätze 24 des Regallagers weisen an ihrer dem Quergang zugekehrten Vorderseite keine Bodenstütze auf, so daß der unterste erste Platz 25 gleichfalls stützenfrei ist. Dadurch wird ein Freiraum geschaffen, so daß das Regalförderzeug beim Verfahren im Quergang 18 diesen Teil der Regale unterfahren kann und im Quergang Platz eingespart wird.

## Patentansprüche

1. Regalförderzeug für Hochregallager, bestehend aus einem Chassis (1) mit mindestens zwei in Regalgangrichtung hintereinander angeordneten Laufrädern (10, 11), von denen wenigstens eines (11) angetrieben ist, einer unteren Führung (12, 13) für die Fahrbewegungen in den Regalgängen (17), einem eine Lastaufnahme (4) führenden Mast (2), dem im Regalgang (17) eine obere Führung (8, 9) zugeordnet ist, und senkrecht zu den Laufrädern (10, 11) angeordneten, quer zur Längsachse des Chassis (1) ausfahrbaren und dieses anhebenden Stützrädern (14), wobei das Regalförderzeug beim Einfahren in den Quergang (18) von den Führungen im Regalgang (17) freikommt und mittels der Stützräder (14) quer zu seiner Längsachse auf dem Boden des Quergangs (18) verfahrbar ist, dadurch gekennzeichnet, daß die angetriebenen Laufräder (11) aus der Fahrstellung im Regalgang (17) um eine senkrechte Achse (22) um etwa 90 Grad in eine Fahrstellung im Quergang (18) schwenkbar sind, und daß zwei Stützräder (14) vorgesehen sind, die zusammen mit den angetriebenen Laufrädern (11) das Regalförderzeug beim Fahren im Quergang (18) abstützen, während die nicht angetriebenen Laufräder (10) vom Boden des Quergangs abgehoben sind.

2. Regalförderzeug nach Anspruch 1, dadurch gekennzeichnet, daß die Stützräder (14) an Hubstützen (15) angeordnet sind, denen ein Stellantrieb (16) zum Ausheben des Chassis (1) und Freisetzen der nicht angetriebenen Laufräder (10) zugeordnet ist.

3. Regalförderzeug nach Anspruch 1 oder 2, dadurch gekennzeichnet, daß die Stützräder (14) auf eine Breite ausfahrbar sind, die größer ist als die Breite des Regalgangs (17).

4. Regalförderzeug nach einem der Ansprüche 1 bis 3, dadurch gekennzeichnet, daß wenigstens eines der ausfahrbaren Stützräder (14) angetrieben ist.

5. Regalförderzeug nach einem der Ansprüche 1 bis 4, dadurch gekennzeichnet, daß die Stützräder (14) um eine senkrechte Achse schwenkbar und wenigstens eines von ihnen lenkbar ist.

6. Regalförderzeug nach einem der Ansprüche 1 bis 5, dadurch gekennzeichnet, daß wenigstens eines der Laufräder lenkbar ist.

7. Regalförderzeug nach einem der Ansprüche 1 bis 6, dadurch gekennzeichnet, daß für die Fahrbewegungen im Quergang eine Linienführung für das Regalförderzeug vorgesehen ist.

8. Regalförderzeug nach einem der Ansprüche 1 bis 7, dadurch gekennzeichnet, daß zu beiden Seiten der Längsachse des Regalförderzeugs einander paarweise zugeordnete angetriebene Laufräder (11) angeordnet sind und daß die Achsen (23) jedes Laufradpaars gegenüber einer fluchtenden Lage quer zur Regalgangrichtung versetzt sind.

9. Regalförderzeug nach einem der Ansprüche 1 bis 8, dadurch gekennzeichnet, daß mindestens ein Laufrad (10, 11) pendelnd gelagert und gegebenenfalls die Pendelbewegung für die Fahrbewegungen im Quergang (18) arretierbar ist.

10. Regalförderzeug nach einem der Ansprüche 1 bis 9, dadurch gekennzeichnet, daß an wenigstens zwei etwa in einer Horizontalebene liegenden Ecken über den Umriß des Regalförderzeugs in dieser Ebene vorragende, an senkrechten Achsen gelagerte Leitrollen (12) angeordnet sind.

11. Regalförderzeug nach einem der Ansprüche 1 bis 10, dadurch gekennzeichnet, daß die untere Führung für die Fahrbewegungen in den Regalgängen (17) und/oder im Quergang (18) eine berührungslose Führung, z.B. eine Induktivführung ist.

## Claims

1. Shelf conveying means for high shelf stores comprising a chassis (1) with at least two wheels (10, 11) arranged successively in the shelf passage direction, whereof at least one (11) is driven, a lower guide (12, 13) for the movements in the shelf passages (17), a mast (2) guiding a load receiving means (4) and with which is associated in the shelf passage (17) an upper guide (8, 9), and support wheels (14) positioned perpendicularly to the wheels (10, 11), extendable at right angles to the longitudinal axis of the chassis (1) and raising the latter, the shelf conveying means coming free from the guides in the shelf passage (17) on passing into the transverse passage (18) and is movable by means of the support wheels (14) at right angles to its longitudinal axis on the floor of the transverse passage (18), characterized in that the driven wheels (11) can be pivoted from the travel position in shelf passage (17) about a vertical axis (22) by approximately 90° into a travel position in the transverse passage (18) and that two support wheels (14) are provided which, together with the driven wheels (11), support the shelf conveying means on travelling in the transverse passage (18), whilst the non-driven wheels (10) are raised from the floor of the transverse passage.

2. Shelf conveying means according to claim 1, characterized in that the support wheels (14) are located on lifting supports (15), with which is associated a control drive (16) for lifting the chassis (1) and freeing the non-driven wheels (10).

3. Shelf conveying means according to claims 1 or 2, characterized in that the support wheels (14) are extendable over a width which is greater than that of the shelf passage (17).

4. Shelf conveying means according to one of the claims 1 to 3, characterized in that at least one of the extendable support wheels (14) is driven.

5. Shelf conveying means according to one of the claims 1 to 4, characterized in that the support wheels (14) are pivotable about a vertical axis and at least one of them is steerable.

6. Shelf conveying means according to one of the claims 1 to 5, characterized in that at least one of the wheels is steerable.

7. Shelf conveying means according to one of the claims 1 to 6, characterized in that there is a linear guide for the shelf conveying means for movements in the transverse passage.

8. Shelf conveying means according to one of the claims 1 to 7, characterized in that on either side of the longitudinal axis of the shelf conveying means are provided pairwise associated, driven wheels (11) and that the axes (23) of each wheel pair are displaced with respect to an aligned position at right angles to the shelf passage direction.

9. Shelf conveying means according to one of the claims 1 to 8, characterized in that at least one wheel (10, 11) is mounted in a reciprocating manner and optionally the reciprocating movement can be stooped for movements in the transverse passage (18).

10. Shelf conveying means according to one of the claims 1 to 9, characterized in that on at least two corners located roughly in a horizontal plane and over the contour of the shelf conveying means are provided guide rollers (12) mounted on vertical spindles and projecting in said plane.

11. Shelf conveying means according to one of the claims 1 to 10, characterized in that the lower guide for the movements in the shelf passages (17) and/or in the transverse passage (18) is a non-contacting guide, e.g. an inductive guide.

## Revendications

1. Transélévateur pour magasin à hauts rayonnages, comprenant un châssis (1) avec au moins deux roues de roulement (10, 11) disposées l'une derrière l'autre dans la direction de la travée de rayonnages, dont au moins l'une (11) est entraînée, un guidage inférieur (12, 13) pour les mouvements de translation dans les travées de rayonnages (17), un mât (2) guidant un récepteur de charge (4) auquel est associé dans la travée de rayonnages (17) un guidage supérieur (8, 9), et des roues d'appui (14) disposées perpendiculairement par rapport aux roues de roulement (10, 11) qui peuvent être sorties transversalement à l'axe longitudinal du châssis (1) en soulevant celui-ci, le transélévateur, en entrant dans l'allée transversale (18), se dégageant des guidages dans la travée de rayonnages (17) et pouvant être déplacé au moyen des roues d'appui (14) perpendiculairement à son axe longitudinal sur le plancher de l'allée transversale (18), **caractérisé en ce** que les roues entraînées (11), à partir de la position de translation dans la travée de rayonnages (17), peuvent être pivotées d'environ 90° autour d'un axe vertical (22) dans une position de translation dans l'allée transversale (18), et qu'il comprend deux roues d'appui (14) qui, conjointement avec les roues de roulement entraînées (11), soutiennent le transélévateur lors du déplacement dans l'allée transversale (18), tandis que les roues de roulement non entraînées (10) sont dégagées du sol de l'allée transversale.

2. Transélévateur selon la revendication 1, caractérisé en ce que les roues d'appui (14) sont montées sur des supports de levage (15) auxquels est associé un servomoteur (16) pour le relevage du châssis (1) et pour la libération des roues de roulement (10) non entraînées.

3. Transélévateur selon l'une des revendications 1 ou 2, caractérisé en ce que les roues d'appui (14) peuvent être sorties sur une largeur qui est supérieure à la largeur de la travée de rayonnages (17).

4. Transélévateur selon l'une des revendications 1 à 3, caractérisé en ce qu'au moins l'une des roues d'appui (14) sorties est entraînée.

5. Transélévateur selon l'une des revendications 1 à 4, caractérisé en ce que les roues d'appui (14) peuvent pivoter autour d'un axe vertical et qu'au moins l'une d'entre elles est directrice.

6. Transélévateur selon l'une des revendications 1 à 5, caractérisé en ce qu'au moins l'une des roues de roulement est directrice.

7. Transélévateur selon l'une des revendications 1 à 6, caractérisé en ce que pour les mouvements de translation dans l'allée transversale, il est prévu un guidage linéaire pour le transélévateur.

8. Transélévateur selon l'une des revendications 1 à 7, caractérisé en ce que des deux côtés de l'axe longitudinal du transélévateur sont montées des roues de roulement entraînées (11) associées par paires, et que les axes (23) de chaque paire de roues de roulement sont décalés par rapport à une position d'alignement, transversalement à la direction des travées de rayonnages.

9. Transélévateur selon l'une des revendications 1 à 8, caractérisé en ce qu'au moins une roue de roulement (10, 11) est montée en palier oscillant et que le mouvement pendulaire peut éventuellement être bloqué pour les mouvements de translation dans l'allée transversale (18).

10. Transélévateur selon l'une des revendications 1 à 9, caractérisé en ce que dans au moins deux coins situés sensiblement dans un plan horizontal, des rouleaux de guidage (12) montés sur des axes verticaux sont disposés de façon à dépasser de la périphérie du transélévateur dans ce plan.

11. Transélévateur selon l'une des revendications 1 à 10, caractérisé en ce que le guidage inférieur pour les mouvements de translation dans les travées de rayonnages (17) et/ou dans l'allée transversale (18) est un guidage sans contact, par exemple un guidage par induction.
